# FASCICULE DE BREVET EUROPEEN

(11) **EP 1 246 713 B1**
(45) Date de publication et mention de la délivrance du brevet: **25.05.2005**
(21) Numéro de dépôt: 00964305.7
(22) Date de dépôt: 15.09.2000
(51) Int. Cl.: B25B 7/10

(54) **PINCE REGLABLE A APPROCHE RAPIDE MANIPULABLE A UNE SEULE MAIN**
EINHÄNDIG BEDIENBARE ZANGE MIT SCHNELLEINSTELLUNG
FAST APPROACH SELF-ADJUSTING PLIERS FOR SINGLE-HANDED MANIPULATION

(30) Priorité: 27.09.1999 FR 9912008
(43) Date de publication de la demande: 09.10.2002
(73) Titulaire: FACOM, 91420 Morangis Cédex (FR)
(72) Inventeur: FLAVIGNY, Jean-Pierre, F-91310 Linas (FR)
(74) Mandataire: Jacobson, Claude
(86) Numéro de dépôt international: PCT/FR2000/002575
(87) Numéro de publication internationale: WO 2001/023143

(56) Documents cités:
- EP-A- 0 218 760
- DE-U- 29 806 998
- FR-A- 2 052 020
- US-A- 1 386 149
- US-A- 1 651 216
- US-A- 2 906 155

## Description

La présente invention est relative à une pince réglable à approche rapide manipulable à une main, suivant le préambule de la revendication 1.

La technique actuelle des pinces réglables ou «multiprises» à approche rapide comprend deux catégories d'outils :
- D'une part, des pinces manipulables à une seule main du type précité dont le moyen d'articulation ou doigt est normalement dégagé de la surface d'articulation, laquelle est généralement dentée. Un exemple est décrit dans le EP-A-218 760. Un inconvénient de ces pinces réside dans l'absence de mémorisation du point d'articulation, lequel ne peut être obtenu qu'en serrant un objet. Dès que le serrage est relâché, la pince revient en position grande ouverte, ce qui oblige l'opérateur à surmonter la force du ressort d'ouverture des mors à chaque utilisation. L'utilisation répétitive d'un tel outil est donc très fatigante.
- D'autre part, des pinces, à doigt normalement en prise (voir par exemple le brevet US Des 297 802). Ces pinces mémorisent le point d'articulation, mais nécessitent les deux mains pour la phase d'approche. Il faut entendre par phrase d'approche, l'étape d'utilisation de la pince dans laquelle, en l'absence de contact des deux mors avec un objet à saisir, on exerce sur les poignées des efforts de directions adaptées tendant à rapprocher les mors.

L'invention a pour but de fournir une pince réglable à approche rapide qui concilie les avantages des deux types de pince ci-dessus, c'est-à-dire qui, à la fois, soit manipulable à une seule main et mémorise le point d'articulation après réglage.

A cet effet, l'invention a pour objet une pince du type précité, caractérisé par la partie caractérisante de la revendication 1.

La pince suivant l'invention peut comporter une ou plusieurs des caractéristiques des revendications 2 à 19, prises isolément ou suivant toutes leurs combinaisons techniquement possibles.

Des exemples de réalisation de l'invention vont maintenant être décrits en regard des dessins annexés, sur lesquels :
- La Figure 1 est une vue éclatée en perspective d'une pince conforme à l'invention ;
- la Figure 2 est une vue agrandie en perspective d'une pièce de cette pince ;
- la Figure 3 est une vue de côté de la pince ;
- les Figures 4 et 5 sont des vues prises respectivement en coupe suivant les lignes IV-IV et V-V de la Figure 3 ;
- la Figure 6 est une vue en coupe longitudinale illustrant l'utilisation répétitive de la pince ;
- la Figure 7 est une vue schématique à plus grande échelle d'un détail ;
- la Figure 8 est une vue analogue de la Figure 6 illustrant la diminution de l'ouverture de la pince ;
- la Figure 9 est une vue analogue à la Figure 6 illustrant une autre utilisation de l'outil ;
- la Figure 10 est une vue schématique de côté d'un autre mode de réalisation de la pince suivant l'invention, en position d'utilisation répétitive ; et
- la Figure 11 est une vue de la Figure 10 illustrant l'augmentation de l'écartement des mors.

La pince 1 représentée sur les Figures 1 à 5 est constituée des pièces suivantes :
- une branche fixe 2 entrepassante, elle-même constituée de deux joues 3 et 4 en tôle d'acier découpée, d'un mors fixe ou supérieur 5, d'une entretoise arrière 6 de forme allongée et de rivets d'assemblage 7, deux de ces rivets étant représentés ;
- une branche mobile 8 entrepassée, monobloc. Cette branche comporte à l'avant un mors mobile 9 venu de matière ;
- un dispositif d'articulation 10 constitué d'un chariot 11, d'un doigt 12, d'un ressort 13 de sollicitation du doigt et de deux organes de fixation 14 et 15 ;
- un ressort hélicoïdal 16 d'écartement des deux mors ; et
- un coulisseau arrière 17, sollicité par un ressort hélicoïdal 18, dont le rôle apparaîtra plus loin.

Chacune des joues 3 et 4 comporte une partie avant porte-mors 20, une région intermédiaire d'articulation 21, une région arrière de saisie 22 et, entre cette dernière et la région 21, une région d'appui arrière 23 pour la branche 8. Les deux régions arrière 22 forment la poignée fixe ou inférieure de la pince.

La région 21 est arquée et comporte une lumière 24 elle-même arquée dont la surface supérieure 25 est lisse et dont la surface inférieure 26 est dentée et forme une crémaillère courbe. Les surfaces supérieure 27 et inférieure 28 de la région 21 ainsi que les surfaces 25 et 26 définissent quatre arcs de cercle concentriques dont le centre O (Figure 3) est virtuel et se trouve nettement à l'extérieur et au-dessus du contour de l'outil.

La région 23 est percée d'une lumière rectiligne 29 sensiblement dirigée vers le point O.

Le mors supérieur 5 comporte un talon arrière 30 qui se positionne, grâce à une lumière 31A et à un épaulement 31B, sur des reliefs intérieurs 32A et sur une surface inférieure 32B des parties avant 20 des joues 3 et 4, comme décrit dans le FR-A-2 753 644.

L'entretoise 6 se positionne, grâce à des reliefs appropriés non représentés, entre la partie inférieure des deux régions 23 et entre les deux régions arrière 22. L'entretoise 6 présente un évidement supérieur 34 dans sa partie intermédiaire pour l'appui inférieur du ressort 18. Par ailleurs, le coulisseau 17 porte de chaque côté un relief 35 de forme allongée adapté pour être guidé dans la lumière 29 adjacente.

La branche entrepassée 8 comporte également, à partir de son mors 9, une région intermédiaire d'articulation 36, une région d'appui arrière 37 et une région arrière de saisie 38 formant poignée. Une encoche 39 ménagée dans la région 36 part du bord inférieur de la branche et se termine par un évidement 40 sensiblement en trois-quarts de cercle. Un renfoncement 41 est prévu dans la face arrière de l'encoche 39, tandis que la face avant de cette encoche présente un bossage 41A à l'entrée de l'encoche.

La région d'appui arrière 37 a une surface supérieure 42 sensiblement rectiligne, et sa partie arrière présente une surface inférieure active arquée 43, sensiblement en forme d'arc de cercle, dont le centre de courbure est virtuel et situé nettement en dehors et au-dessus du contour de l'outil. Ce centre peut être confondu avec le point O précité, ou voisin de celui-ci dans les différentes positions de la branche 8 pendant la phase d'approche décrite plus loin.

Comme on le voit mieux sur la Figure 2, le chariot 11 est une pièce monobloc ayant la forme générale d'un U auquel est accolée une rondelle d'appui 44. Chaque aile du U comporte un évidement 45 sensiblement en trois- quarts de cercle, ces évidements étant coaxiaux et de même rayon que l'évidement 40 de la branche 8. Les surfaces supérieure 46 (qui s'étend sur toute la longueur du chariot) et inférieure 47 (qui ne s'étend qu'à l'avant des évidements 45) du U sont arquées suivant des rayons égaux à ceux des surfaces 25 et 26, respectivement, des lumières 24. La rondelle 44 est prévue sur une aile du U, tandis que l'autre aile porte un relief extérieur 48 en queue d'aronde traversé par l'évidement 45 adjacent.

Le doigt 12 a la forme d'une plaquette perpendiculaire aux branches 2 et 8 et dont la surface inférieure est dentée en 49 à son extrémité arrière. L'extrémité avant du doigt forme un bourrelet cylindrique 50 adapté pour être reçu à pivotement dans les trois évidements 40 et 45, qui forment ensemble un palier.

Pour assembler la pince, on procède de la manière suivante :
- le chariot 11 est introduit latéralement à travers la lumière 24 de la joue 4 jusqu'à ce que la rondelle 44 bute contre la face extérieure de la joue 4 ;
- la branche 8 est glissée dans le U du chariot 11 ;
- on met en coïncidence les axes des trois évidements 40 et 45 ;
- on met en place le doigt 12 avec son bourrelet 50 dans ces évidements et avec compression du ressort 13 entre la partie courante du doigt et le fond du renfoncement 41 ;
- on empile les pièces 5, 6 et 17, avec le ressort 18 comprimé entre le coulisseau 17 et l'évidement 34 de l'entretoise 6 ;
- le ressort 16 est tendu entre un relief inférieur 51 prévu sur la branche 8 derrière l'encoche 39, et un orifice 52 du coulisseau 17 ;
- on positionne la joue 3 sur l'ensemble ainsi monté, et on relie les pièces 3, 4, 5 et 6 par les rivets 7 ;
- on termine l'assemblage du dispositif d'articulation 10 en emboîtant la pièce 14, qui est une rondelle analogue à la rondelle 44, sur le relief en queue d'aronde 48 du chariot 11, puis on emmanche à force la pièce 15, qui est un bouton à tête, dans le trou central de la rondelle 14.

A l'état assemblé, chaque aile du U du chariot est alors guidée dans une lumière 24. Comme on le voit sur la Figure 6, le déplacement longitudinal de la branche mobile 8 est guidé par la seule coopération des ailes du chariot 11 et des lumières 24. Le doigt 12, qui possède une liberté de débattement limitée autour de l'axe A des évidements 40 et 45, est sollicité par le ressort 13 de manière à être normalement en prise par sa denture 49 dans les crémaillères 26.

Pour une position déterminée du doigt 12 le long des lumières 24, l'axe A définit un axe d'articulation fixe de la branche 8 par rapport à la branche 2. Du fait de la sollicitation permanente des deux mors à l'écartement exercé par le ressort 16, la position de l'axe A est maintenue fermement, et l'outil s'utilise comme une pince classique, jusqu'à un degré prédéterminé d'ouverture angulaire des deux branches. Des opérations répétitives de saisie/relâchement d'un objet B peuvent donc être effectuées sans fatigue.

On remarque que l'effort de serrage, au niveau de la région d'articulation, s'exerce uniquement par compression longitudinale du doigt 12 entre les crémaillères 26 de la branche 2 d'une part, le fond de l'évidement 40 de la branche 8 d'autre part, sans qu'aucun effort ne s'exerce sur le chariot 11. Celui-ci peut donc être réalisé en une matière légère, par exemple en matière plastique.

Lorsque l'ouverture des deux branches amène le bossage 41A du bord avant des encoches 39 au contact du doigt 12, une ouverture supplémentaire de ces branches provoque positivement le dégagement de la denture 49 en comprimant le ressort 13, de sorte que, sous l'effet du ressort d'écartement 16, le chariot 11 recule.

Cependant, comme illustré schématiquement à plus grande échelle sur la Figure 7, grâce à la forme arquée des lumières 24 et du fait de la longueur et de la disposition du doigt 12, il y a un décalage longitudinal entre les points d'appui avant 53 (appui indirect via le chariot 11) et arrière 54 (appui direct) du doigt sur les surfaces 25 et 26. Les tangentes T1 et T2 aux surfaces 25 et 26 aux points d'appui 53 et 54 sont sécantes en un point 55 situé à l'arrière du doigt. Par suite, lorsque le point d'appui arrière se dégage des surfaces 26, le doigt, guidé par le chariot seulement suivant la tangente T1, tend à se rapprocher des surfaces 26, et donc à revenir en prise avec celles-ci par sa denture arrière 49.

De plus, du fait de la courbure des lumières 24, il faut ouvrir de plus en plus les deux branches pour provoquer le dégagement du doigt lorsque celui-ci se déplace vers l'arrière desdites lumières. Par suite, le doigt, après s'être dégagé d'une dent, revient immédiatement en prise dans la dent suivante, ou dans une dent située plus légèrement en arrière, des crémaillères 26 sous l'effet du ressort 13.

On comprend ainsi que l'augmentation de l'écartement des deux mors 5 et 9 se contrôle, pratiquement cran à cran, avec une seule main, de préférence en disposant l'annulaire contre la face supérieure de la poignée de la branche 2 comme illustré sur la Figure 6.

Pour réduire l'écartement des deux mors, comme illustré sur la Figure 8, on rapproche les deux poignées l'une de l'autre. Avant l'arrivée de la face arrière des encoches 39 au contact du doigt 12, la surface 43 de la branche 8 arrive au contact du coulisseau 17. Celui-ci est maintenu en position haute, avec butée de ses reliefs 35 à l'extrémité supérieure des lumières 29, par le ressort 18, lequel a une raideur relativement élevée. La géométrie des pièces est telle que la poursuite de l'effort de rapprochement des poignées provoque le glissement de la surface 43 sur le coulisseau et, simultanément, le coulissement vers l'avant du chariot 11 dans les lumières 24.

Ainsi, le chariot 11 et le coulisseau 17 forment ensemble un berceau qui guide la branche 8 vers l'avant suivant un mouvement sensiblement circulaire de centre O. Pendant ce mouvement, la branche mobile est guidée latéralement, à l'arrière, par coopération de sa région 37 et des joues 3 et 4. Au cours de ce déplacement, le doigt cliquette, et il se met en prise avec les dentures 26 dès que le mouvement cesse. Pendant cette phase d'approche, à chaque instant, les normales N1, N2 aux points de contact de la surface de guidage avant 25 et de la surface d'appui 43 forment un V d'angle légèrement inférieur à 90° ou, en variante, sensiblement égal à cette valeur, dont la pointe est dirigée vers le côté des branches opposé aux mors, c'est-à-dire vers le haut.

Pour obtenir une inclinaison des efforts F exercés sur les poignées qui facilite ce mouvement d'approche, la surface externe de la poignée supérieure est extérieurement convexe, et la poignée inférieure comporte à l'avant un évidement 56 de réception de l'index ou du majeur (Figure 8). En variante (Figures 10 et 12), la surface externe de la poignée inférieure peut être concave.

Comme représenté sur la Figure 8, pendant cette phase d'utilisation de la pince, qui est la phase d'approche par rapport à un objet à saisir, la région 37, étant inférieurement bombée, provoque la flexion du ressort 16, au moins pour une certaine gamme d'écartement des mors. Par conséquent, lorsque la phase d'approche est terminée, comme illustré en traits mixtes sur la Figure 8, ce ressort 16 se redresse et confère à la branche 8 une position de repos légèrement ouverte, correspondant par exemple à la reprise d'un écrou. Ceci rend particulièrement agréable l'utilisation répétitive de la pince.

L'écrasement du ressort 18 permet d'exercer un sur-serrage de l'objet B, comme illustré sur la Figure 9. Il permet également d'assurer un bon engrènement des dents 26 et 49 même si, à l'issue de la phase d'approche, c'est-à-dire lorsque les deux mors arrivent au contact de l'objet B, les dents ne se trouvent par exactement en regard les unes des autres.

On remarque que l'espace situé entre les deux poignées de la pince est entièrement libre, ce qui réduit les risques de coincement des doigts de l'utilisateur.

Les Figures 10 et 11 représentent schématiquement un autre mode de réalisation de la pince suivant l'invention. Cette variante diffère essentiellement de la précédente par les moyens de guidage avant et arrière de la branche entrepassée 8.

D'une part, les lumières 24 sont rectilignes, comme dans les pinces à crémaillère classiques ; le chariot 11 est supprimé, et le doigt 12 est simplement monté librement rotatif sur un pion 57 solidaire de la branche 8.

D'autre part, le coulisseau 17 est remplacé par un bras 117 qui traverse l'espace situé juste à l'avant des deux poignées. L'extrémité inférieure de ce bras est pressée par un ressort 118 de raideur relativement élevée, suivant la direction générale de la branche 2, contre une butée 58 solidaire de cette branche. L'extrémité supérieure du bras 117 porte un téton transversal 59 dont les extrémités sont reçues dans des lumières de guidage 60 des joues 3 et 4. Ces lumières 60 ont une forme en S, avec une région supérieure 61 en arc de cercle centrée en 57, un épaulement oblique intermédiaire 62 et un prolongement vers le bas 63, décalé vers l'avant par rapport à la région 61.

Par ailleurs, le ressort 16 d'écartement des mors est tendu à peu près perpendiculairement à la direction générale des deux branches, de façon à solliciter les deux branches et tendre à écarter les mors l'un de l'autre. Ce ressort est orienté judicieusement par rapport aux lumières et aux branches afin de solliciter en permanence le doigt en engagement dans les dentures 26.

Le doigt 12 se trouvant dans une position donnée de prise avec les crémaillères 26 (Figure 10), la course morte du téton 59 dans la partie 61 des lumières 60 permet d'utiliser l'outil comme une pince classique, comme précédemment, c'est-à-dire d'ouvrir les mors sans changer de position d'articulation, le doigt restant en prise dans les crémaillères.

La course morte est limitée, d'une part, par l'extrémité supérieure de la lumière 60, d'autre part, par l'épaulement oblique intermédiaire 62. Elle permet une reprise de pièce répétitive sans changement de point d'articulation.

Pour augmenter l'écartement des mors, on écarte les poignées l'une de l'autre jusqu'à amener le téton 59 en butée sur l'épaulement 62, ce que l'utilisateur ressent nettement, et on poursuit l'écartement des deux poignées.

Le pion 64 vient alors en contact sur la face arrière de la partie intermédiaire de la branche 2 et devient un centre de pivotement de la branche 8, laquelle bascule jusqu'à ce que la denture 49 se dégage des dentures 26.

Dans le même temps, le téton 59 poursuit sa course suivant la partie inférieure 63 de la lumière 60.

Le ressort 16, par son orientation adaptée, écarte alors les mors vers leur position d'ouverture maximale.

Pour diminuer l'écartement des deux mors, à partir d'une position quelconque du doigt 12, on rapproche les poignées l'une de l'autre. Le bras 117 se comporte comme un bras articulé par son extrémité inférieure sur la branche 2, de sorte que le téton 59, en butée au sommet de la lumière 60, se déplace suivant un mouvement sensiblement circulaire, en comprimant de plus en plus le ressort 118, tandis que le pion 57 se déplace vers l'avant le long des lumières 24 en faisant cliqueter le doigt.

Dans ce mode de réalisation, on peut de nouveau régler d'une seule main l'ouverture de la pince. Toutefois, lorsqu'on dégage le doigt comme expliqué plus haut, sous l'effet du ressort 16 et du fait de la forme rectiligne des lumières 24, les mors ont tendance à reprendre instantanément leur position d'écartement maximal.

## Revendications

1. Pince réglable manipulable à une seule main, comprenant deux branches (2,8) qui se croisent, dont chacune définit un mors (5, 9) et une poignée (22, 38), chaque branche comprenant une région intermédiaire d'articulation (21, 36) située entre son mors et sa poignée,
une première branche (2) présentant dans sa région intermédiaire (21) d'une part une surface de guidage avant (25) de forme allongée le long de laquelle peut se déplacer un moyen de guidage avant (11) solidaire de la région intermédiaire de la deuxième branche (8), et d'autre part une surface d'articulation (26) le long de laquelle peut se positionner un moyen d'articulation (12), la pince comportant des moyens (17, 43 ; 59, 61) de guidage arrière de la seconde branche, situés entre la région intermédiaire (36) et la poignée (38) de cette seconde branche, adaptés pour provoquer un déplacement du moyen d'articulation (12) vers l'avant de la surface d'articulation (26) en réponse à un effort (F) de rapprochement des deux poignées,
**caractérisée en ce que** ledit moyen d'articulation (12) est sollicité vers un point d'appui (54) de la surface d'articulation et est normalement en prise avec celle-ci.

2. Pince suivant la revendication 1, **caractérisée en ce que** les surfaces de guidage avant (25) et d'articulation (26) sont arquées, et **en ce que** le moyen d'articulation (12) prend appui sur un point (53) de la deuxième branche (8) décalé longitudinalement, le long de ces surfaces, par rapport audit point d'appui (54).

3. Pince suivant la revendication 2, **caractérisé en ce que** le moyen d'articulation (12) prend directement appui sur les deux branches (2, 8) lors de l'action de serrage de la pince.

4. Pince suivant la revendication 2 ou 3, **caractérisée en ce que** les surfaces de guidage (25) et d'articulation (26) sont parallèles.

5. Pince suivant l'une quelconque des revendications 1 à 4, **caractérisée en ce que** les moyens de guidage arrière comprennent d'une part un élément d'appui (17) d'une branche et d'autre part par une surface d'appui (43) de forme allongée de l'autre branche, adaptée pour coopérer avec cet élément d'appui en appui mutuel mobile le long de la surface d'appui,
l'agencement étant tel que pendant la phase d'approche de la pince, dans chaque position des branches, il se produit simultanément un déplacement relatif du moyen de guidage avant (11) le long de la surface de guidage (25) et un déplacement relatif de l'élément d'appui (17) le long de la surface d'appui (43).

6. Pince suivant la revendication 5, **caractérisée en ce que** la surface d'appui (43) et l'élément d'appui (17) restent tous les deux en position sensiblement fixe par rapport aux branches respectives (8, 2) pendant la phase d'approche de la pince.

7. Pince suivant la revendication 5 ou 6, **caractérisée en ce que**, dans toutes les positions d'approche des branches, les normales (N1, N2) aux points de contact de la surface de guidage avant (25) et de la surface d'appui (43; 61) forment un V dont la pointe est dirigée vers le côté des branches opposé aux mors.

8. Pince suivant la revendication 7, **caractérisée en ce que** l'angle du V est légèrement inférieur à 90°, notamment sensiblement égal à 90°.

9. Pince suivant la revendication 7 ou 8, **caractérisée en ce que** la surface d'appui arrière (43) est arquée, avec un centre de courbure virtuel situé en dehors du périmètre global de l'ensemble des branches (2, 8) et du côté de la surface d'appui arrière opposé aux mors (5, 9).

10. Pince suivant les revendications 2 et 9 prises ensemble, **caractérisée en ce que** les centres de courbure des surfaces de guidage avant (25) et d'appui arrière (43) sont voisins l'un de l'autre dans toutes les positions d'approche des branches (2, 8) et éventuellement confondus.

11. Pince suivant l'une quelconque des revendications 1 à 10, **caractérisée en ce que** l'une au moins desdites surfaces (25 , 26 ; 43) a un profil circulaire.

12. Pince suivant la revendication 5 ou l'une quelconque des revendications qui en dépendent, **caractérisée en ce que** la surface d'appui arrière (43) coopère en appui simple avec l'élément d'appui (17) et peut s'écarter de cet élément pour ouvrir les mors dans chaque position donnée du moyen d'articulation (12) le long de la surface d'articulation (26).

13. Pince suivant la revendication 5 ou l'une quelconque des revendications qui en dépendent, **caractérisée en ce que** la surface d'articulation (26) et le moyen d'articulation (12) sont dentés, et **en ce que** l'élément d'appui (17) est sollicité par un ressort (18) en direction de la surface d'appui (43) et vers une position de butée prédéterminée.

14. Pince suivant l'une quelconque des revendications 1 à 4, **caractérisée en ce que** les moyens de guidage arrière (59, 61) comportent une liaison à course morte qui permet d'ouvrir les mors (5, 9) dans une mesure prédéterminée dans chaque position donnée du moyen d'articulation (12) le long de la surface d'articulation (26).

15. Pince suivant la revendication 14, **caractérisée en ce qu'**elle comporte sur une branche (8) une butée (41A; 64) adaptée pour écarter positivement le moyen d'articulation (12) de la surface d'articulation (26) en réponse à une ouverture des mors (5, 9) au-delà de ladite mesure prédéterminée.

16. Pince suivant la revendication 14 ou 15, **caractérisée en ce que** la liaison à course morte est réalisée entre une extrémité d'un bras (117) et la deuxième branche (8), l'autre extrémité de ce bras étant mobile le long de la première branche (2) et sollicité élastiquement vers une butée (58) de celui-ci.

17. Pince suivant l'une quelconque des revendications 1 à 16, **caractérisée en ce qu'**elle comporte un ressort d'écartement (16) qui tend à écarter en permanence les deux mors (5, 9) l'un de l'autre.

18. Pince suivant la revendication 17, **caractérisée en ce que** le ressort d'écartement (16) est un ressort hélicoïdal qui est fléchi par la surface d'appui arrière (43) lors de l'action de serrage de la pince.

19. Pince suivant l'une quelconque des revendications 1 à 18, **caractérisée en ce que** l'organe d'articulation (12) est un doigt à bourrelet d'extrémité (50), et **en ce que** le moyen de guidage (11) comprend un chariot en U guidé le long de la surface de guidage (25), chaque aile du U ainsi que la deuxième branche (8) comportant un évidement ouvert (40, 45) partiellement circulaire, les trois évidements étant alignés et formant ensemble un palier de débattement pour le bourrelet (50).

## Patentansprüche

1. Einstellbare, einhandbetätigbare Zange mit zwei sich kreuzenden Armen (2, 8,) von denen jeder eine Backe (5, 9) und einen Griff (22, 38) bildet und jeder Arm einen mittleren Gelenkbereich (21, 36) aufweist, der zwischen seiner Backe und seinem Griff liegt,
wobei ein erster Arm (2) in seinem mittleren Bereich (21) einerseits eine vordere Führungsfläche (25) von länglicher Form bildet, längs der sich ein Führungsmittel (11) bewegen kann, das mit dem mittleren Bereich des zweiten Armes (8) verbunden ist, und andererseits eine Gelenkfläche (26), längs der sich ein Gelenkmittel (12) positionieren kann, wobei die Zange hintere Führungsmittel (17, 43; 59, 61) des zweiten Armes aufweist, die zwischen dem mittleren Bereich (36) und dem Griff (38) dieses zweiten Armes liegen und dazu ausgebildet sind, als Reaktion auf eine die beiden Griffe einander annähernden Kraft (F) eine Bewegung des Gelenkmittels (12) in Richtung auf den vorderen Teil der Gelenkfläche (26) zu bewirken,
**dadurch gekennzeichnet, daß** das Gelenkmittel (12) gegen einen Abstützpunkt (54) der Gelenkfläche vorgespannt und normalerweise mit dieser -in Eingriff ist.

2. Zange nach Anspruch 1, **dadurch gekennzeichnet, daß** die vordere Führungsfläche (25) und die Gelenkfläche (26) bogenförmig gekrümmt sind und daß das Gelenkmittel (12) sich an einem Punkt (53) des zweiten Armes (8) abstützt, der in Längsrichtung längs dieser Flächen in bezug auf den genannten Abstützpunkt (54) versetzt ist.

3. Zange nach Anspruch 2, **dadurch gekennzeichnet, daß** das Gelenkmittel (12) sich unter der Spannwirkung der Zange direkt an den beiden Armen (2, 8) abstützt.

4. Zange nach Anspruch 2 oder 3, **dadurch gekennzeichnet, daß** die Führungsfläche (25) und die Gelenkfläche (26) parallel sind.

5. Zange nach einem der Ansprüche 1 bis 4, **dadurch gekennzeichnet, daß** die hinteren Führungsmittel einerseits ein Stützelement (17) eines Armes aufweisen und andererseits durch eine längliche Stützfläche (43) des anderen Armes, die dazu ausgebildet ist, mit diesem Stützelement in gegenseitiger. längs der Stützfläche beweglicher Anlage zusammenzuwirken,
wobei die Anordnung so ist, daß während der Schließphase der Zange in jeder Position der Arme simultan eine Relativbewegung des vorderen Führungsmittels (11) längs der Führungsfläche (25) und eine Relativbewegung des Stützelements (17) längs der Stützfläche (43) stattfindet.

6. Zange nach Anspruch 5, **dadurch gekennzeichnet, daß** die Stützfläche (43) und das Stützelement (17) während der Schließphase der Zange beide in im wesentlichen festen Positionen in bezug auf die jeweiligen Arme (8, 2) bleiben.

7. Zange nach Anspruch 5 oder 6, **dadurch gekennzeichnet, daß** in allen Annährungspositionen der Arme die Lote (N1, N2) auf Berührungspunkte der vorderen Führungsfläche (25) und der Abstützfläche (43; 61) ein V bilden, dessen Spitze zu der Seite der Arme gerichtet ist, die den Backen entgegengesetzt ist.

8. Zange nach Anspruch 7, **dadurch gekennzeichnet, daß** der Winkel des V etwas kleiner als 90°, insbesondere im wesentlichen gleich 90° ist.

9. Zange nach Anspruch 7 oder 8, **dadurch gekennzeichnet, daß** die hintere Stützfläche (43) bogenförmig gekrümmt ist, mit einem virtuellen Krümmungsmittelpunkt, der außerhalb des globalen Umrisses der Gesamtheit der Arme (2, 8) und auf der Seite der hinteren Stützfläche liegt, die den Backen (5, 9) entgegengesetzt ist.

10. Zange nach den Ansprüchen 2 und 9, **dadurch gekennzeichnet, daß** die Krümmungsmittelpunkte der vorderen Führungsfläche (25) und der hinteren Stützfläche (23) einander in allen Annährungspositionen der Arme (2, 8) benachbart sind und gegebenenfalls zusammenfallen.

11. Zange nach einem der Ansprüche 1 bis 10, **dadurch gekennzeichnet, daß** mindestens eine der genannten Oberflächen (25, 26; 43) ein kreisförmiges Profil hat.

12. Zange nach Anspruch 5 oder einem der davon abhängigen Ansprüche, **dadurch gekennzeichnet, daß** die hintere Stützfläche (43) in einfacher Anlage mit dem Stützelement (17) zusammenwirkt und sich von diesem Element entfernen kann, um die Zange in jeder durch das Gelenkmittel (12) gegebenen Position längs der Gelenkfläche (26) zu öffnen.

13. Zange nach Anspruch 5 oder einem der davon abhängigen Ansprüche, **dadurch gekennzeichnet, daß** die Gelenkfläche (26) und das Gelenkmittel (12) gezahnt sind und daß das Stützelement (17) durch eine Feder (18) in Richtung auf die Stützfläche (43) und eine vorgegebene Anschlagposition vorgespannt ist.

14. Zange nach einem der Ansprüche 1 bis 4, **dadurch gekennzeichnet, daß** die hinteren Führungsmittel (49, 61) eine Verbindung mit totem Gang aufweisen, die es gestattet, die Backen (5, 9) in jeder durch das Gelenkmittel (12) gegebenen Position längs der Gelenkfläche (26) um ein vorbestimmtes Maß zu öffnen.

15. Zange nach Anspruch 14, **dadurch gekennzeichnet, daß** sie an einem Arm (8) einen Anschlag (41A; 64) aufweist, der dazu ausgebildet ist, als Reaktion auf ein Öffnen der Backen (5, 9) über das genannte vorbestimmte Maß hinaus das Gelenkmittel (12) und die Gelenkfläche (26) zwangsweise voneinander zu lösen.

16. Zange nach Anspruch 14 oder 15, **dadurch gekennzeichnet, daß** die Verbindung mit totem Gang zwischen einem Ende einer Stange (117) und dem zweiten Arm (8) gebildet ist, wobei das andere Ende der Stange längs des ersten Armes (2) beweglich und elastisch gegen einen Anschlag (58) desselben vorgespannt ist.

17. Zange nach einem der Ansprüche 1 bis 16, **dadurch gekennzeichnet, daß** sie eine Öffnungsfeder (16) aufweist, die die Tendenz hat, die beiden Backen (5. 9) dauerhaft voneinander zu lösen.

18. Zange nach Anspruch 17, **dadurch gekennzeichnet, daß** die Öffnungsfeder (16) eine Schraubenfeder ist, die bei der Spannwirkung der Zange durch die hintere Stützfläche (43) gebogen wird.

19. Zange nach einem der Ansprüche 1 bis 18, **dadurch gekennzeichnet, daß** das Gelenkorgan (12) ein Finger mit einem Endwulst (50) ist und daß das Führungsmittel (11) einen U-förmigen Schlitten aufweist, der längs der Führungsfläche (25) geführt ist, wobei jeder Schenkel des U sowie der zweite Arm (8) eine zum Teil kreisförmige offene Ausnehmung (40, 45) aufweisen und die drei Ausnehmungen miteinander ausgerichtet sind und zusammen ein Schwenklager für den Endwulst (50) bilden.

## Claims

1. Adjustable pliers which can be manipulated with one hand, comprising two legs (2, 8) which cross and each of which defines a jaw (5, 9) and a handle (22, 38), each leg comprising an intermediate area of articulation (21, 36) situated between its jaw and handle,
a first leg (2) having, firstly, in its intermediate area (21), a front guiding surface (25) of elongated form along which a front guiding means (11) integral with the intermediate area of the second leg (8) may move, and, secondly, an articulation surface (26) along which an articulation means (12) may be positioned, with the pliers comprising rear guiding means (17, 43; 59, 61) for the second leg which are situated between the intermediate area (36) and the handle (38) of this second leg, adapted to cause the articulation means (12) to move towards the front of the articulation surface (26) in response to a force (F) bringing the two handles together,
**characterised in that** the said articulation means (12) is urged towards a bearing point (54) of the articulation surface and is normally engaged with the latter.

2. Pliers according to claim 1, **characterised in that** the front guiding (25) and articulation (26) surfaces are bent, and **in that** the articulation means (12) bear on a point (53) of the second leg (8) which is longitudinally offset, along these surfaces, relative to the said bearing point (54).

3. Pliers according to claim 2, **characterised in that** the articulation means (12) bear directly on the two legs (2, 8) during a clamping action of the pliers.

4. Pliers according to claim 2 or 3, **characterised in that** the guiding (25) and articulation (26) surfaces are parallel.

5. Pliers according to any of claims 1 to 4, **characterised in that** the rear guiding means comprise, firstly, a support element (17) for one leg and, secondly, a bearing surface (43) of elongated form for the other leg, adapted to co-operate with this support element in mutual movable support along the bearing surface, the arrangement is such that during the closing phase of the pliers, in each of the leg positions, it simultaneously produces a relative displacement of the front guiding means (11) along the guiding surface (25) and a relative displacement of the support element (17) along the bearing surface (43).

6. Pliers according to claim 5, **characterised in that** the bearing surface (43) and the support element (17) both remain in a substantially fixed position relative to the respective legs (8, 2) during the closing phase of the pliers.

7. Pliers according to claim 5 or 6, **characterised in that**, in all the closing positions of the legs, the normals (N1, N2) at the points of contact of the front guiding surface (25) and of the bearing surface (43; 61) form a V the point of which faces the side of the legs which is opposite the jaws.

8. Pliers according to claim 7, **characterised in that** the angle of the V is slightly less than 90°, in particular substantially equal to 90°.

9. Pliers according to claim 7 or 8, **characterised in that** the rear bearing surface (43) is arcuate, with a virtual centre of curvature situated outside the entire perimeter of the assembly of legs (2, 8) and the side of the rear bearing surface opposite the jaws (5, 9).

10. Pliers according to claims 2 and 9 taken together, **characterised in that** the centres of curvature of the front guiding surfaces (25) and rear bearing surfaces (43) are next to each other in all the closing positions of the legs (2, 8) and possibly merged.

11. Pliers according to any of claims 1 to 10, **characterised in that** at least one of the said surfaces (25, 26; 43) has a circular profile.

12. Pliers according to claim 5 or any of the preceding claims dependent thereon, **characterised in that** the rear bearing surface (43) cooperates in simple support with the support element (17) and can be moved away from this element to open the jaws in each given position of the articulation means (12) along the articulation surface (26).

13. Pliers according to claim 5 or any of the claims dependent thereon, **characterised in that** the articulation surface (26) and the articulation means (12) have teeth and **in that** the support element (17) is urged by a spring (18) towards the bearing surface (43) and to a predetermined stop position.

14. Pliers according to any of claims 1 to 4, **characterised in that** the rear guiding means (59, 61) comprise a dead-travel connection which allows the jaws (5, 9) to be opened to a predetermined extent in each given position of the articulation means (12) along the articulation surface (26).

15. Pliers according to claim 14, **characterised in that** they comprise, on each leg (8), a stop (41A; 64) adapted to positively move the articulation means (12) away from the articulation surface (26) in response to the jaws (5, 9) opening beyond the said predetermined extent.

16. Pliers according to claim 14 or 15, **characterised in that** the dead-travel connection is formed between one end of an arm (117) and the second leg (8), the other end of this arm being movable along the first leg (2) and resiliently urged towards a stop (58) of the latter.

17. Pliers according to any of claims 1 to 16, **characterised in that** they comprise an opening spring (16) which tends to permanently move the two jaws (5, 9) away from each other.

18. Pliers according to claim 17, **characterised in that** the opening spring (16) is a helicoidal spring which is bent by the rear bearing surface (43) during the closing action of the pliers.

19. Pliers according to any of claims 1 to 18, **characterised in that** the articulation member (12) is a finger with an end flange (50) and **in that** the guiding means (11) comprise a U shaped carriage along the guiding surface (25), each wing of the U as well as the second leg (8) comprising a partially circular open space (40, 45), the three spaces being aligned and together forming a displacement bearing for the flange (50).
